# DEMANDE DE BREVET EUROPEEN

(11) **EP 2 799 359 A1**
(43) Date de publication de la demande: **05.11.2014**
(21) Numéro de dépôt: 13165826.2
(22) Date de dépôt: 29.04.2013
(51) Int. Cl.: B65D 19/12, B65D 19/16, B65D 19/18

(54) **Palette de transport de marchandises comprenant des ridelles et des rehausses télescopiques**

(71) Demandeur: Smart Flow Europe SA, 7700 Mouscron (BE)
(72) Inventeur: Delvigne, Christian, 59200 Tourcoing (FR); Vandewiele, Jan, 7711 Dottignies (BE)
(74) Mandataire: Prugneau, Philippe

(57) **Abrégé**

Une palette (1) de transport de marchandises comprend un plateau (2) à quatre côtés et deux ridelles (4, 5) sur deux premiers côtés (6, 7) opposés du plateau (2), chaque ridelle (4, 5) comportant une rehausse télescopique (9, 10).

## Description

### Domaine technique

Le domaine de l'invention est celui du support logistique, notamment des palettes ou cages de transport et de stockage, pour le transport de marchandises.

### Technique antérieure

Les palettes de transport et de stockage sont généralement utilisées pour le transport et le stockage des marchandises en vrac, en particulier dans le domaine de l'industrie et du commerce. Les palettes comportent classiquement une base munie de pieds leur permettant d'être déplacées par transpalettes. Sur cette base se trouve un plateau conçu pour recevoir les marchandises. Certaines palettes peuvent également comporter des éléments périphériques montés sur le plateau, notamment des parois pour supporter les marchandises. Afin de limiter l'encombrement des palettes lorsqu'elles sont vides, les éléments périphériques sont pliables et/ou rabattables sur le plateau.

C'est par exemple le cas de la caisse palette de la demande de brevet WO 2012/88 090 pourvue de parois d'extrémité et de parois latérales assemblées sur un plateau de palette et supportées par des brides s'étendant vers le haut à partir d'une base plane. Les parois latérales ou les parois d'extrémité ont chacune une structure de charnière pour permettre un pliage intérieur des parois de sorte qu'elles peuvent être mises à plat, les unes sur les autres, dans une position pliée sur le plateau. La caisse palette peut être pliée pendant son stockage à vide afin de réduire sa taille, et dépliée pour le stockage des marchandises.

Cependant, le volume intérieur des caisses palettes comme celle de la demande de brevet WO 2012/88 090 n'est pas toujours utilisé de manière optimale lors du chargement des marchandises. En effet, cela dépend de la taille des marchandises et de la hauteur des parois de la caisse palette. La taille des parois étant fixe, il est courant d'utiliser différents types de caisses palettes pour charger les marchandises de tailles différentes. La détermination et le changement de type de caisse palette prend beaucoup de temps et ne permet pas toujours un gerbage stable avec d'autres types de caisse palette. De plus lorsque des espaces vides sont créés par les marchandises dans le volume intérieur des caisses palettes, le rendement du stockage des palettes n'est pas optimal et augmente les coûts du transport.

Enfin, ajouté au poids des marchandises, le poids des caisses palettes est non négligeable dans le calcul du coût du carburant consommé lors du transport.

### Exposé de l'invention

Le but de l'invention est de remédier à ces inconvénients en proposant une palette et/ou tout support logistique comportant un plateau avec ou sans pieds, par exemple une cage avec pieds, capable de contenir des marchandises de tailles variables tout en limitant les espaces vides créés par les marchandises sur la palette.

A cet effet, l'invention a pour objet une palette comprenant un plateau à quatre côtés, **caractérisée en ce qu'**elle comprend au moins deux ridelles sur deux premiers côtés opposés du plateau et en ce que chaque ridelle comporte une rehausse télescopique.

L'idée à la base de l'invention est de pouvoir faire varier la hauteur des ridelles avec les rehausses télescopiques en fonction de la taille des marchandises chargées. La palette peut être munie de deux ridelles ou de quatre ridelles et seulement deux rehausses télescopiques sur deux côtés opposés du plateau. Le plateau, les ridelles et les rehausses peuvent être en bois, en plastique, en aluminium, en composite, en acier, etc... Les ridelles peuvent être des parois pleines ou ajourées ou filaires.

La palette selon l'invention peut avantageusement présenter les particularités suivantes :
- chaque ridelle est reliée au plateau par une charnière pour occuper une première position dans laquelle les ridelles sont pliées sur le plateau et une seconde position dans laquelle les ridelles sont dépliées perpendiculairement au plateau pour permettre le stockage de marchandises sur le plateau ;
- les deux ridelles sont reliées entre elles par des premières barres de renfort ;
- les rehausses télescopiques sont reliées entre elles par des secondes barres de renfort parallèles aux premières barres de renfort ;
- les ridelles ont chacune une structure en tubes et les rehausses télescopiques ont chacune une structure à barreaux coulissant dans la structure en tubes des ridelles ;
- des brides à goujon sont prévues pour bloquer les structures à barreaux des rehausses télescopiques dans les structures en tubes des ridelles ;
- la structure des ridelles et des rehausses télescopiques a une forme d'échelle ;
- elle comprend en outre des pieds sous le plateau, et en ce que les extrémités libres des rehausses télescopiques sont conçues pour supporter une autre palette en superposition.

La présence de charnières permet de rabattre les ridelles quand la palette est vide afin de limiter l'espace occupé par la palette. La présence de barres de renfort reliant les ridelles deux à deux et les rehausses télescopiques deux à deux augmente la stabilité de la palette lorsqu'elle est déployée en position de chargement de marchandises.
- Selon une autre réalisation de l'invention un couvercle est prévu pour reposer sur les rehausses télescopiques parallèlement au plateau.

L'ajout d'un couvercle permet non seulement de protéger les marchandises chargées dans la palette mais également de gerber les palettes à rehausses télescopiques les unes sur les autres.

### Présentation sommaire des dessins

La présente invention sera mieux comprise et d'autres avantages apparaîtront à la lecture de la description détaillée du mode de réalisation pris à titre d'exemple nullement limitatif et illustré par les dessins annexés, dans lesquels :
- les figures 1 à 5 sont des vues en perspective de dessus de la palette selon le mode de réalisation de l'invention ;
- la figure 6 est une vue agrandie d'une partie de la rehausse télescopique à débattement réglable selon l'invention.
- la figure 7 est une vue en perspective de dessus de deux palettes selon l'invention gerbées l'une sur l'autre.

### Description des modes de réalisation

L'invention porte sur une palette de transport et de stockage, à parois rabattables, comme décrit dans l'exemple ci-dessous.

Sans restreindre la portée de l'invention, la palette peut être de forme carrée ou bien rectangulaire et de dimensions classique 600x800 mm, 800x1000 mm, 1000x1200 mm, 1100x1300 mm etc. De même, la palette peut être conçue en bois, plastiques, acier, aluminium, de fil d'acier séparément ou par combinaison ou avec tout autre matériau adapté.

La palette 1 selon l'invention est conçue pour présenter une première position lors d'un stockage à vide dans laquelle la palette 1 est pliée, comme représenté sur la figure 1, et une seconde position dans laquelle la palette 1 est déployée pour contenir les marchandises, comme représenté sur les figures 2, 3, 4, 5 et 7.

En référence aux figures 1 à 5, la palette 1 selon l'invention comporte un plateau 2 et des éléments périphériques.

Sur ces figures, le plateau 2 est sensiblement plan et représente la partie supérieure d'une palette 1 de type connu pourvue de pieds 3 sous le plateau 2 favorisant son appui sur tout type de sol ou de support et lui permettant d'être déplacée par transpalette. Le plateau 2 peut être plein, ajouré ou autre.

Les éléments périphériques de la palette 1 sont, quand à eux, formés par au moins une première et une seconde ridelle 4 et 5 articulées respectivement sur deux côtés 6 et 7 opposés du plateau 2 par l'intermédiaire de charnières 8 disposées à chaque angle du plateau 2. Une première et une seconde rehausse télescopique 9 et 10 peut s'étendre à partir respectivement des première et seconde ridelles 4 et 5. Des brides à goujon 11 sont également prévues pour bloquer les rehausses télescopiques 9 et 10 dans les ridelles 4 et 5 selon une position de débattement réglable, comme représenté en détail sur la figure 6. Les ridelles 4 et 5 et les rehausses télescopiques 9 et 10 peuvent être reliées respectivement par deux premières et secondes barres de renfort 12 et 13. Enfin, un couvercle 14 fermant la palette 1 est représenté sur la figure 7.

Les première et seconde ridelles 4 et 5 sont chacune composées ici d'au moins deux structures en tubes 15 parallèles et perpendiculaires au plateau 2 en seconde position. Dans l'exemple représenté sur les figures 2 à 5 et 7, trois structures en tubes 15 sont utilisées, reliées deux à deux par des barrettes 16 horizontales, de manière à renforcer la tenue des structures en tubes 15 lorsqu'elles sont en seconde position et à éviter aux marchandises d'être éjectées de la palette 1 entre deux structures en tubes 15.

Sans sortir du cadre de l'invention les première et seconde ridelles 4 et 5 peuvent être également de type à panneau plein ou ajouré, non représenté, de manière à prévenir tout type d'éjection de marchandises par les côtés 6 et 7 lorsque la palette 1 est chargée.

On comprendra que les première et seconde ridelles 4 et 5 sont fixées aux charnières 8 de manière à pivoter à partir des côtés 6 et 7 du plateau 2 selon respectivement des axes de pivotement A et B représentés sur la figure 2. Chaque ridelle 4 et 5 pivote d'une première position dans laquelle elle est positionnée à plat sur le plateau 2 vers une seconde position dans laquelle elle est positionnée perpendiculairement au plateau 2. Chaque charnière 8 comprend en outre des premiers bords de maintien 17 pour les structures en tubes 15 lorsque les ridelles 4 et 5 sont en première position et des seconds bords de maintien 18 pour les structures en tubes 15 lorsque les ridelles 4 et 5 sont en seconde position, comme représenté sur les figures 1 à 5 et 7.

Une première et une seconde rehausse télescopique 9 et 10 peut s'étendre à partir respectivement des première et seconde ridelles 4 et 5. Chaque rehausse télescopique 9 et 10 comprend des structures à barreaux 19 coulissant dans les structures en tubes 15 de la ridelle 4 et 5. Chaque structure à barreaux 19 est à débattement réglable par rapport à la structure en tubes 15. Le réglage du débattement, est réalisé à l'aide de brides à goujon 11, comme représenté sur la figure 6. Ces brides à goujon 11 sont conçues pour être insérées horizontalement dans des trous traversant 20 des structures en tubes 15 et des structures à barreaux 19 de manière à maintenir les rehausses télescopiques 9 et 10 à une hauteur déterminée.

Dans l'exemple cité, les rehausses télescopiques 9 et 10 s'étendent légèrement au-dessus des ridelles 4 et 5 lorsque la structure à barreaux 19 est escamotée dans la structure en tubes 16, de sorte que le couvercle 14 fermant la palette 1 peut être placé sur les rehausses télescopiques 9 et 10. Sans sortir du cadre de l'invention on pourrait comprendre que le couvercle 14 repose directement sur les ridelles 4 et 5, si les rehausses télescopiques 9 et 10 sont entièrement escamotées dans les ridelles 4 et 5. Le couvercle 14 est également conçu pour recouvrir la palette 1 lorsque celle-ci est en première position de manière à pouvoir empiler les palettes 1 les unes sur les autres pour le stockage à vide. La forme du couvercle 14 est conçue pour que celui-ci réceptionne tout type de palette. Sans sortir du cadre de l'invention on pourrait également comprendre que les palettes 1 peuvent s'empiler les unes sur les autres sans couvercle 14 à la fois en première et seconde positions. Les rehausses télescopiques 9 et 10, où les ridelles 4 et 5, sont ici adaptées pour supporter les pieds 3 d'une palette 100 empilée. Les rehausses télescopiques 9 et 10 comprennent par exemple à leur extrémité libre un moyen de blocage, par exemple un coin en angle droit ouvert vers l'intérieur de la palette 1 dans lequel les pieds de la palette 100 empilée viennent se caler.

La palette 1 comprend en outre dans l'exemple cité, deux premières barres de renfort 11 reliant les premières et secondes ridelles 4, 5 le long de deux seconds côtés 21 et 22 du plateau 2, de manière à stabiliser les ridelles 4, 5 en seconde position l'une avec l'autre, comme représenté sur les figures 3, 4, 5 et 7. La palette 1 comprend en outre deux secondes barres de renfort 13 reliant les extrémités hautes des rehausses télescopiques 9, 10 le long de chaque second côté 21 et 22 du plateau 2, de manière à stabiliser les rehausses télescopiques 9, 10 l'une avec l'autre quand les ridelles 4 et 5 sont dans une seconde position, comme représenté sur les figures 5 et 7. Sans sortir du cadre de l'invention, les barres de renfort 12 et 13 peuvent également se présenter sous la forme de panneaux, empêchant les marchandises chargées à l'intérieur de la palette 1 d'être éjectées. Une troisième barre de renfort, non représentée, reliant les extrémités libres des rehausses télescopiques peut également être disposée parallèlement entre les barres de renfort 13 dans la longueur du plateau 2. De la même manière que les barres de renfort 13, la troisième barre de renfort permet d'augmenter la stabilité des rehausses télescopiques 9 et 10. Les barres de renfort 12 et 13 peuvent être démontables, rabattables ou bien pliables. Dans l'exemple représenté sur les figures, les barres de renfort 12 et 13 sont fixées à l'aide d'un moyen de fixation comprenant une ouverture placée à chaque extrémité des barres de renfort 12 ; 13 dans laquelle vient se loger un ressaut placé à l'extrémité haute de chaque ridelle 4 et 5 et rehausse télescopique 9 et 10. Afin de prendre le moins de place possible, lesdites barres de renfort peuvent être télescopiques pour être repliées à vide et liées à la palette.

Sans sortir du cadre de l'invention les barres de renfort 13 et la troisième barre de renfort, peuvent être agencées pour supporter les pieds 3 de la palette 100 empilée. Dans ce cas, les barres de renfort 13 comprennent par exemple un moyen de blocage de même type que celui utilisé pour les rehausses télescopiques 9 et 10. Lorsque la palette 100 empilée est supportée par les barres de renfort 13, le poids de la palette 100 empilée est mieux réparti sur l'ensemble de la palette 1 et limite la détérioration des palettes à long terme.

Lors de son utilisation, la palette 1 est déployée de la première position à la seconde position. Pour cela il convient de faire pivoter les ridelles 4 et 5 jusqu'à ce qu'elles soient bloquées par les seconds bords de maintien 18 de la charnière 8 perpendiculairement au plateau 2. Les marchandises sont ensuite chargées sur la palette 1. Il convient alors d'étendre plus ou moins les rehausses télescopiques 9 et 10 selon la hauteur des marchandises chargées. Une fois les rehausses télescopiques 9, 10 bloquées par les brides à goujon 11, il convient d'ajouter selon l'utilisation les barres de renfort 12 et 13 et/ou et le couvercle 14. Les barres de renfort 12 et 13 sont parallèles entre elles et au plateau 2. Le couvercle 14 peut être prévu pour s'appuyer sur les barres de renfort 13 reliant les rehausses télescopiques 9 et 10.

Pour le déchargement des marchandises, le couvercle 14 est enlevé ainsi que les barres de renfort 12 et 13. Une fois les marchandises déchargées, les rehausses télescopiques 9, 10 sont rabattues dans les ridelles 4 et 5 afin que celles-ci soient pivotées de sorte à être elle même rabattues à plat sur le plateau 2. Les barres de renfort 12 et 13 sont placées sur le plateau 2 dans la longueur, et le couvercle 14 est placé de manière à recouvrir l'ensemble du plateau 2, les ridelles 4 et 5 et les barres de renfort 12 et 13. La palette 1 en première position est refermée par le couvercle 14 pour être stockée à vide sur d'autres palettes 1 du même type.

Il va de soi que la présente invention ne saurait être limitée à la description qui précède du mode de réalisation, susceptible de subir quelques modifications sans pour autant sortir du cadre de l'invention. Dans l'exemple illustré, les ridelles et les rehausse de la palette ont une structure en forme d'échelle ce qui contribue à l'obtention d'une palette très légère.

## Revendications

1. Palette (1) comprenant un plateau (2) à quatre côtés, **caractérisée en ce qu'**elle comprend au moins deux ridelles (4 ; 5) sur deux premiers côtés (6 ; 7) opposés du plateau (2) et **en ce que** chaque ridelle (4 ; 5) comporte une rehausse télescopique (9 ; 10).

2. Palette (1) selon la revendication 1, dans laquelle chaque ridelle (4 ; 5) est reliée au plateau (2) par une charnière (8) pour occuper une première position dans laquelle les ridelles (4 ; 5) sont pliées sur le plateau (2) et une seconde position dans laquelle les ridelles (4 ; 5) sont dépliées perpendiculairement au plateau (2) pour permettre le stockage de marchandises sur le plateau (2).

3. Palette (1) selon la revendication 1, dans laquelle les deux ridelles (4 ; 5) sont reliées entre elles par deux premières barres de renfort (12).

4. Palette (1) selon la revendication 1, dans laquelle les rehausses télescopiques (9 ; 10) sont reliées entre elles par deux secondes barres de renfort (13).

5. Palette (1) selon la revendication 1, dans laquelle les ridelles (4 ; 5) ont chacune une structure en tubes (15) et les rehausses télescopiques (9 ; 10) ont chacune une structure à barreaux (19) coulissant dans la structure en tubes (15) des ridelles (4 ; 5).

6. Palette (1) selon la revendication 1, dans laquelle des brides à goujon (11) sont prévues pour bloquer les structures à barreaux (19) des rehausses télescopiques (9 ; 10) dans les structures en tubes (15) des ridelles (4 ; 5).

7. Palette (1) selon la revendication 5, dans laquelle la structure des ridelles (4 ; 5) et des rehausses télescopiques (9 ; 10) a une forme d'échelle.

8. Palette (1) selon la revendication 1, **caractérisée en ce qu'**elle comprend en outre des pieds (3) sous le plateau (2), et **en ce que** les extrémités libres des rehausses télescopiques (9 et 10) sont conçues pour supporter une autre palette en superposition.

9. Palette (1) selon la revendication 1, dans laquelle un couvercle (14) est prévu pour reposer sur les rehausses télescopiques (9 ; 10) parallèlement au plateau (2).
